# EUROPÄISCHE PATENTSCHRIFT

(11) **EP 0 256 102 B1**
(45) Veröffentlichungstag und Bekanntmachung des Hinweises auf die Patenterteilung: **08.08.1990**
(21) Anmeldenummer: 87901415.7
(22) Anmeldetag: 27.01.1987
(51) Int. Cl.: D05B 23/00

(54) **VORRICHTUNG ZUR HERSTELLUNG EINER WÄRME- UND ZUGFESTEN, SOWIE BIEGSAMEN VERBINDUNG ZWISCHEN DEN ENDEN VON BAHNFÖRMIGEN MATERIALIEN**
DEVICE FOR PRODUCING A HEAT RESISTANT TENSION-RESISTANT AND FLEXIBLE CONNECTION BETWEEN THE ENDS OF WEB-LIKE MATERIALS
DISPOSITIF POUR PRODUIRE UNE LIAISON SOUPLE ET RESISTANTE A LA CHALEUR ET A LA TRACTION ENTRE LES EXTREMITES DE MATIERES EN FORME DE BANDE

(30) Priorität: 03.02.1986 AT 241/86; 27.10.1986 AT 2853/86
(43) Veröffentlichungstag der Anmeldung: 24.02.1988
(73) Patentinhaber: GSTÖHL, Josef, CH-8604 Hegnau (CH)
(72) Erfinder: GSTÖHL, Josef, CH-8604 Hegnau (CH)
(74) Vertreter: Hefel, Herbert, Dipl.-Ing.
(86) Internationale Anmeldenummer: EP8700035
(87) Internationale Veröffentlichungsnummer: WO8704735

(56) Entgegenhaltungen:
- BE-A- 748 857
- DE-A- 1 760 466
- DE-A- 2 705 279
- DE-C- 37 312
- US-A- 4 557 206

## Beschreibung

Die Erfindung bezieht sich auf eine Vorrichtung zur Herstellung einer wärme- und zugfesten, sowie biegsamen Verbindung zwischen den Enden einer Lage aus einer Vielzahl paralleler Garne (Garnlage) und einem bahnförmigen Material mit einer ersten Haltevorrichtung zum zeitweiligen Festklemmen des freien Endes des auf einer Vorratstrommel aufgewickelten und von diesem abziehbaren bahnförmigen Materials, wobei die Haltevorrichtung seitlich der Transportebene der Garnlage angeordnet ist und in Transportrichtung der Garnlage gesehen hinter dieser Haltevorrichtung eine Klemmvorrichtung für die Garnlage angeordnet ist, zwischen deren gegeneinander bewegbaren Backen die Transportebene der Garnlage verläuft.

In der Textiltechnik liegt oft die Aufgabe vor, Flächengebilde miteinander zu vereinen, besonders dann, wenn Textilbahnen, die kontinuierlich behandelt werden, mit anderen Textilbahnen zu verbinden sind, unabhängig davon, ob diese anderen Textilbahnen nun Hilfsvorrichtungen sind, mit welchen das Behandlungsverfahren durchgeführt wird, oder um Textilbahnen, die dem Verfahren selbst unterworfen werden. Bei solchen Behandlungsverfahren werden die zu bearbeitenden Textilbahnen nicht zur Gänze aus der Behandlungsmaschine herausgezogen, sondern es wird eine neue Bahn an die zu Ende gehende Bahn angeschlossen. Auf diese Weise wird vermieden, daß die Bearbeitungsmaschine, die für solche Textilbehandlungsverfahren außerordentliche Längen aufweisen, leerläuft, welches aufwendige Mehrarbeiten bringt, eine neue Bahn müßte eingezogen werden, die stillstehende Maschine muß gereinigt werden und dgl. mehr. In der nachfolgenden Beschreibung und auch in den Ansprüchen bedeuten Begriffe wie Garnlage, bahn- oder schichtförmiges Material einen faserigen zweidimensionalen Werkstoff, dessen Dicke im Vergleich mit der Breite und insbesondere der Länge nur eine sehr geringen Wert hat. Es handelt sich dabei in der Regel um Textilbahnen in Form von nicht gewebte Stoffen wie Vliese, oder auch von einschichtigen und mehrschichtigen parallelen Fadenscharen beispielweise von Schluß- oder Kettgarnen.

Textile Bearbeitungsverfahren, die in langgestreckten Anlagen ausgeübt werden, sind Waschen, Sengen, Bleichen, Zurichten, Bedrukken, Ausrüsten und dgl. mehr. Fadenscharen werden meist gefärbt und geschlichtet.

Verfahren und Maßnahmen zur Behandlung von Fadenscharen anstelle der letztlich gewonnenen Gewebe verbreiten sich immer mehr und es können bei diesem Verfahren alle Veredlungsoperationen ausgeführt werden, sofern dies im Hinblick auf die nachfolgenden Verarbeitungsschritte sinnvoll ist. Solche Verfahren sind beispielsweise beschrieben in der Schweizer Patentschrift 612 557 und in der französischen Patentschrift 12 01 724.

Es ist sehr aufwendig und schwierig, Garne die solchen Verarbeitungsprozessen unterworfen werden, in eine Verarbeitungsmaschine oder -anlage einzuziehen oder nachzuziehen, um die bereits eingeführten und behandelten Garne zu ersetzen, ist doch die Anzahl der parallelen Garne, die eine solche Anlage durchlaufen, außerordentlich groß, Die Zahl liegt ungefähr zwischen 7 bis 10 000 und die Einzuglängen selbst erreichen beachtliche Werte. Es sind hier Längen von 350 und mehr Meter zu berücksichtigen.

Wenn Gewebe solchen Bearbeitungsverfahren und Bearbeitungsschritten unterworfen werden, besteht die vorstehend geschilderte Schwierigkeit im geringeren Ausmaß, da in diesem Falle die Anfangsbereiche des neuen Gewebes einfach an die Endbereiche des gerade behandelten Gewebes durch ein oder mehrere Nähte angeschlossen wird, zu welchem Zweck Handnähmaschinen dienen.

In der europäischen Patentschrift 00 63 546 ist nun eine Maßnahme erläutert, mit welcher solche Garnlagen mit einer Textilbahn verbunden werden können. Bei solchen Garnlagen handelt es sich um Textilgebilde, die in Längsrichtung, d.h. in Zugrichtung wie Vliese und parallele Fadenscharen ausfasern. Die nach der europäischen Patentschrift 00 63 546 vorgeschlagene Verbindung besteht nun aus einer Verklebung oder Heißsiegelung, welche mindestens auf derjenigen Seite, die einer Temperaturbeanspruchung beim betriebsmäßigen Einsatz ausgesetzt wird, durch eine wärmeisolierende Schicht abgeschirmt ist. Zu diesem Zweck wird nach dem bekannten Vorschlag, die Lage aus einer Vielzahl von parallelen Garnen in gestrecktem Zustand festgehalten und zwar zwischen einem ersten Streifen aus einem schweißbaren oder heißsiegelfähigen Plastikstoff, der an einem Gewebe befestigt ist, und einem zweiten schweißbaren oder heißsiegelfähigen Streifen, wobei die Ebenen beider Streifen und die Garnlage im wesentlichen parallel zueinander verlaufen. Dann werden die Streifen und die Garnlage zusammengedrückt und die beiden Streifen durch Heißverschweißen oder Versiegeln miteinander verbunden, wobei die Garnlage zwischen den Streifen durch dieses Versiegeln oder Verschweißen sozusagen eingeklemmt wird.

Diese vorbekannte Maßnahme hat sich durchaus bewährt und sie wird auch in der Praxis erfolgreich ausgeübt. Der einzige Nachteil dieser Maßnahme liegt darin, daß die schweißbar oder heißsiegelfähigen Stoffe im Vergleich zu normalen einfachen Geweben außerordentlich teuer sind und daß bei der Ausübung dieses Verfahrens solche schweißbare und heißsiegelfähige Stoffe in großen Mengen verwendet werden müssen, was die Ausübung dieser bekannten Maßnahme teuer gestaltet.

Hier nun setzt die Erfindung ein, die darauf abzielt, eine Vorrichtung der eingangs erwähnten Art so zu gestalten, daß auf den Einsatz und die Verwendung solcher in großen Mengen notwendigen und sehr teuren schweißbaren und heißsiegelfähigen Stoffen verzichtet werden kann. Erfindungsgemäß gelingt dies einmal dadurch, daß zu beiden Seiten der Transportebene der Garnlage und quer zur Transportrichtung derselben Führungen vorgesehen sind, wobei an der einen Führung ein mindestens eine Nähnadel für einen Oberfaden aufweisender Nadelkopf und an der auf der anderen Seite der Transportebene der Garnlage befindlichen Führung ein einen Schiffchen- oder Greifermechanismus für einen Unterfaden aufweisender Schiffchenkopf angeordnet ist und die beiden Köpfe synchron antreibbar und entlang den Führungen synchron verschiebbar sind und die erste Haltevorrichtung zum zeitweiligen Festklemmen des freien Endes des bahnförmigen Materials in Transportrichtung der Garnlage gesehen, hinter jener gedachten Ebene liegt, die die beiden Köpfe mit den Nadeln und den Schiffchen enthält.

Ein anderer Lösungsvorschlag mit einfacherem mechanischem Aufbau liegt nun darin, daß auf mindestens einer Seite der Transportebene der Garnlage und quer zur Transportrichtung derselben Führungen vorgesehen sind, wobei an diesen Führungen mindestens eine Näheinrichtung verschiebbar gelagert ist mit einem mindestens eine Nähnadel für einen Oberfaden aufweisenden Nadelkopf und einem einen Schiffchen- oder Greifermechanismus für einen Unterfaden aufweisenden Schiffchenkopf und zwischen der Transportebene der Garnlage und der Näheinrichtung ein Walzenpaar vorgesehen ist, wobei die Achsen der Walzen parallel zu den Führungen verlaufen und die eine Walze oberhalb und die andere Walze unterhalb der rechtwinkelig zur Arbeitsrichtung der Nähnadel stehenden, gedachten Nähebene liegen und voneinander distanziert sind und nahe bzw. in dieser Ebene ein Schieber vorgesehen ist, der auf der der Näheinrichtung abgewandten Seite der Transportebene liegt und gegen diese und über diese hinaus bewegbar ist und das von der Haltevorrichtung geklemmte Ende des Materials an diesem Schieber vorbeigeführt ist.

Es ist an dieser Stelle zu vermerken, worauf schon einleitend hingewiesen wurde, daß es bekannt ist, Gewebebahnen miteinander durch Nähte zu verbinden. In einem solchen Fall wird der Anfangsbereich des neuen Gewebes einfach an den Endbereich des gerade behandelten Gewebes angenäht. Dies mit Handnähnmaschinen. Wenn aber Textilgebilde vorliegen, die in Längsrichtung wie Vliese oder parallele Fadenscharen ausfasern, so wurde eine solche Lösung (Zusammennähen) als nicht brauchbar betrachtet. Entgegen dieser Ansicht ist es jedoch nunmehr möglich, Garnlagen mit einem bahn- oder schichtförmigen Material ausschließlich durch Nähte wärme- und zugfest sowie biegsam zu verbinden, so daß darauf verzichtet werden kann, die teuren und aufwendigen heißsiegelfähigen und schweißbaren Stoffe einzusetzen. Unter einem Nadelkopf im Sinne dieser Beschreibung wird eine mechanische Einrichtung verstanden mit mindestens einer hin und hergehenden Nähnadel, die einen Oberfaden führt, wie dies bei Nähmaschinen bekannt ist. Unter Schiffchenkopf wird eine mechanische Einrichtung im Sinne dieser Erfindung verstanden, die Schiffchen oder Greifer aufweist, die einen Unterfaden führen und die mit der Nadel des Nadelkopfes zusammenwirken, um eine aus mindestens zwei Fäden gebildete Naht zu schaffen.

Zur Veranschaulichung der Erfindung wird diese nun anhand zweier Ausführungsbeispiele näher beschrieben. Es zeigen:
Fig. 1 einen Längsschnitt durch eine erste Vorrichtung, die am Einlaufbereich einer Garnbehandlungsmaschine angeordnet ist;
Fig. 2 einen Querschnitt durch die Vorrichtung nach Fig. 1 gemäß der Schnittlinie 11₋11 in Fig. 1;
Fig. 3 ein Detail der Vorrichtung nach Fig. 1 und zwar in Draufsicht gemäß der Schnittlinie 111-111 in Fig. 1;
Fig. 4 eine Ansicht auf das Detail nach Fig. 3 (Blickrichtung Pfeil A in Fig. 3);
Fig. 5 die mit der Vorrichtung nach den Figuren 1 bis 4 hergestellte Verbindung in Schrägsicht;
Fig. 6 einen Niederhalter für die Nadeln des Nadelkopfes in Ansicht;
Fig. 7 eine Seitenansicht einer zweiten Vorrichtung, die am Einlaufbereich einer Garnbehandlungsmaschine angeordnet ist;
Fig. 8 ein Detail aus Fig. 7 in vergrößertem Maßstab;
Fig. 9 eine Teilansicht des Schiebers in Schrägsicht;
Fig. 10 die mit der gegenständlichen Vorrichtung hergestellte Verbindung in Schrägsicht.

Die Vorrichtung nach Fig. 1 stellt ein erstes Ausführungsbeispiel der Erfindung dar und ist an der Einlaufseite einer Garnbehandlungsanlage ortsfest angeordnet, von welcher hier jedoch nur der sogenannte Kompensator 20 dargestellt ist. In einem geeigneten, hier nicht im Detail ausgeführten Maschinengestell 1 ist die horizontal verlaufende Transportebene E durch eine die Vorrichtung quer durchsetzende Garnlage 2 im Sinne der vorstehenden Darlegungen dargestellt, die etwa in halber Höhe der Vorrichtung liegt. Die Transportrichtung, in welcher die Garrilage 2 die Anlage und Vorrichtung durchläuft, ist durch einen Pfeil 3 gekennzeichnet. Oberhalb und unterhalb dieser Transportebene sind feststehend im Maschinengestell 1 schienenartige Führungen 4 und 5 vorgesehen. Entlang der oberen Führung 4 und mit dieser verbunden ist ein Nadelkopf 6 verschiebbar gelagert, der hier zwei Nadeln 7 und 8 trägt. Diese beiden Nadeln 7 und 8 sind, wie Fig. 1 zeigt, in Transportrichtung (Pfeil 3) gegeneinander versetzt. Beim betriebsmäßigen Einsatz bewegt sich dieser Nadelkopf senkrecht zur Zeichenebene in Fig. 1. Entlang der Führung 5 und mit dieser verbunden ist ein Maschinenkopf 9 - nachstehend Schiffchenkopf - verschiebbar gelagert, in welchem Schiffchen- oder Greifermechanismen angeordnet sind. Die Nadeln 7 und 8 führen den Oberfaden, die Schiffchen oder Greifer einen Unterfaden. Unter Nadelkopf im Sinne der gegenständlichen Erfindung wird eine Mechanik verstanden wie sie von Nähmaschinen her bekannt ist. Die Nadeln sind in ihrer Achsrichtung bewegbar und tragen nahe ihrem spitzen Ende eine Öse, durch welche der sogenannte Oberfaden geschlungen ist. Unter Schiffchenkopf im Sinne dieser Erfindung wird eine mechanische Einrichtung verstanden, in welcher Schiffchen oder Greifer gelagert sind, die einen Unterfaden führen und die mit der hin- und hergehenden Nadel zur Bildung eines Stiches in herkömmlicher Weise zusammenwirken. Im vorliegenden Ausführungsbeispiel sind die beiden Maschinenköpfe 6 und 9 über ein U-förmiges Joch 10 (Fig. 2) miteinander verbunden, dessen Tiefe größer ist als die Breite der zu behandelnden Garnlage 2. Die Ebene des Joches 10 steht dabei rechtwinkelig zur Zeichenebene in Fig. 1 bzw. liegt parallel zur Zeichenebene in Fig. 2. Ein Antriebsmotor 11 für die Nähnadeln 7 und 8 und den Schiffchenkopf ist zweckmäßigerweise direkt an diesem Joch 10 angeflanscht und die Antriebselemente für den synchronen Antrieb von Nadel und Schiffchen verlaufen zweckmäßigerweise in den als Hohlkästen ausgebildeten Schenkeln dieses Joches 10. Der die beiden Schenkel des Joches 10 verbindende Abschnitt ist, wie Fig. 2 zeigt, gegenüber dem Boden 12 über eine Strebe 13 mit einer Laufrolle 14 abgestützt, die zweckmäßigerweise entlang einer Führungsbahn geführt ist. Die Arbeitsrichtung des Joches 10 ist durch einen Pfeil 15 in Fig. 2 angedeutet. Der Schiffchenkopf 9 ist ferner von einer ortsfest gelagerten jedoch drehbaren Gewindespindel 16 durchsetzt, die über einen ortsfesten Motor 17 antreibbar ist. Durch die sich drehende Spindel 16 wird das Joch 10 und mit ihm der Nadelkopf 6 und der Schiffchenkopf 9 synchron und rechtwinkelig zur Zeichenebene nach Fig. 1 verfahren.

Unterhalb der Transportebene E und in Transportrichtung (Pfeil 3) gesehen hinter der Bewegungsebene der beiden Köpfe 6 und 9 ist eine erste Haltevorrichtung 18 angeordnet, die aus zwei gegeneinander verstellbaren leistenförmigen Klemmbacken 21 und 22 gebildet ist, wobei aus Gründen der Ubersichtlichkeit, die Verstelleinrichtung für diese beiden Backen 21 und 22 hier in Fig. 1 nicht gezeigt ist. Als Verstelleinrichtung können hier zweckmäßigerweise hydraulische oder pneumatisch betätigbare Kolben-Zylinder-Einheiten eingesetzt werden. Gegenüber dem Schiffchenkopf 9 ist diese Haltevorrichtung 18 so angeordnet, daß ihre Auflageebene für das bahn-oder schichtförmige Material 19 auf etwa dem gleichen Niveau liegt wie die Auflageebene 23 des Schiffchenkopfes 9, vor welcher, ebenfalls in Transportrichtung (Pfeil 3) gesehen, und unterhalb der Transportebene E eine frei drehbare Umlenkwalze 24 im Maschinengestell 1 gelagert ist.

Vor dem Maschinengestell 2 der Vorrichtung und ebenfalls unterhalb der Transportbahn E ist ein Wagen 25 rechtwinkelig zur Zeichenebene nach Fig. 1 verfahrbar gelagert, der eine Vorratsrolle 26 trägt, auf welcher das bahn- oder schichtförmige Material 19 aufgewickelt ist.

Oberhalb der Transportebene E und somit oberhalb der Garnlage 2 ist nun eine zweite Haltevorrichtung vorgesehen, die aus zwei Klemmleistenpaaren 27 und 28 besteht. Diese beiden Paare 27 und 28 sind so angeordnet, daß zwischen ihnen die gedachte Verschiebeebene des Nadelkopfes 6 liegt, mit anderen Worten, die beiden Klemmleistenpaare 27 und 28 liegen auf je unterschiedlichen Seiten des Nadelkopfes 6 und erstrecken sich ebenfalls rechtwinkelig zur Zeichenebene nach Fig. 1. Auch für diese Klemmleistenpaare sind Verstelleinrichtungen 29 und 30 vorgesehen, die jedoch aus Gründen der Ubersichtlichkeit in Fig. 1 nicht dargestellt sind.

Je eine Leiste der beiden Klemmleistenpaare 27 und 28 ist endseitig mit einem Querholm 31 verbunden und diese Teile bilden zusammen einen Rahmen 44, der entlang von vertikalen Führungen 32 mittels einer Verstelleinrichtung 33 gehoben und gesenkt werden kann. Diese vertikalen Führungen 32 sind Teile eines Schlittens 34, der seinerseits horizontal entlang einer bezüglich des Maschinengestelles 1 ortsfesten Führung 35 horizontal verschiebbar ist. Auch dazu dient als Verstelleinrichtung 36 eine Kolben-Zylinder-Einheit.

Auf der Seite des Maschinengestelles, die der Garnbehandlungsanlage zugewandt ist, ist noch eine Klemmeinrichtung 37 vorgesehen, durch deren beide Klemmbacken die Transportebene E bzw. die Garnlage 2 verläuft. Eine Kolben-Zylinder-Einheit 38 dient auch hier zur Betätigung dieser Klemmeinrichtung. Ihr gegenüber, auf der Eingangsseite der Vorrichtung bzw. des Maschinengestelles 1, ist noch eine Schneidleiste 39 vorgesehen, deren Betätigungseinrichtung hier jedoch nicht dargestellt ist. Soweit zum konstruktiven Aufbau der Vorrichtung.

Im folgenden wird nun die Arbeitsweise dieser Vorrichtung beschreiben: Eine parallele Faden-oder Garnschar, hier als Garnlage 2 bezeichnet, läuft von nicht dargestellten Zettelbäumen ab und von links her (Fig. 1) in die Vorrichtung ein, durch diese hindurch und anschließend über eine erste Umlenkwalze 40 in die eigentliche Garnbehandlungsanlage mit dem vorgeschalteten Kompensator 20, wo sie den eigentlichen Bearbeitungsvorgängen nacheinander unterworfen wird. Auf dem aufgezeigten Weg geht die Garnlage 2 durch die vorstehend erläuterten Teile hindurch, deren Zusammenwirken nachstehend nun erläutert wird. Vorausgeschickt wird dabei, daß die Fig. 1 diese Teile in ihrer jeweiligen Stellung zeigt, die sie während des normalen Arbeitsablaufes einnehmen, d.h. die Schneidleiste 39 und die Klemmvorrichtung 37 sind geöffnet, die Klemmleistenpaare 27 und 28 sind angehoben, ebenso die Nadeln 7 und 8 des Nadelkopfes 6 und der Antriebsmotor 17 steht still. Auf der Vorratsrolle 26 ist eine Stoffbahn aufgewickelt und ein Stück dieser Stoffbahn 19 ist abgezogen, über die Umlenkrolle 24 und den Schiffchenkopf 9 geführt und das freie Ende ist in der ersten Haltevorrichtung 18 eingespannt. Diese Stoffbahn 19 ist gespannt, da sie von der Vorratsrolle 26 gegen die Wirkung einer dort angeordneten, jedoch nicht dargestellten Abzugsbremse abgezogen ist. Ferner ist von den beiden Klemmleistenpaaren 27 und 28 ein Stoffstreifen 41 festgehalten und gespannt, der wie aus Fig. 1 ersichtlich, oberhalb der Garnlage 2 bzw. der Transportebene E liegt. Diese Anordnung betrifft und zeigt die Vorrichtung dann, wenn die Garnlage 2 die Behandlungsanlage ordnungsgemäß durchläuft, und auf den nicht dargestellten Zettelbäumen noch ein hinreichender Garnvorrat vorhanden ist.

Geht nun aber die Garnlage 2 zu Ende, so muß nun die notwendige Verbindung mit dem Material 19 hergestellt werden und es wird nun vorerst der weitere Lauf der Garnlage 2 durch die erfindungsgemäße Vorrichtung gestoppt, indem die Klemmvorrichtung 37 betätigt wird, die sich schließt und die nun die Garnlage 2 festhält, indem diese zwischen den beiden Backen eingeklemmt wird. Die Garnlage 2, in Fig. 1 links der Klemmeinrichtung 37 bleibt jedoch gespannt, bedingt durch den Abwickelwiderstand von den Zettelbäumen oder eventuell durch eigene hier nicht vorgesehene Abzugsbremsen. Der Behandlungsvorgang jedoch in der Behandlungsanlage läuft ungehindert weiter, denn im Kompensator 20 ist dafür eine hinreichende Menge der zu behandelnden Garnlage bevorratet.

Nun werden die Kolben-Zylinder-Einheiten 33 beaufschlagt und dadurch werden die Klemmleistenpaare 27 und 28 und der von ihnen gespannt gehaltene Stoffstreifen 41 soweit abgesenkt, daß die Stoffbahn 19, die Garnlage 2 und der Stoffstreifen 41 auf der Auflageebene 23 des Schiffchenkopfes 9 aufliegen. Dabei wird die Garnlage 2 zwischen den zusammengefahrenen Klemmleisten bzw. Druckleisten eingespannt. Nun werden die Antriebsmotoren 11 für die Näheinrichtung und der Antriebsmotor 17 für die Verschiebung derselben eingeschaltet und die drei erwähnten Teile 2, 19 und 41 werden nun zusammengenäht, und zwar bei einem Bewegungsablauf der Näheinrichtung durch zwei Nähte, die aufgrund der gewählten Anordnung der Nadeln 7 und 8 gegeneinander versetzt liegen. Hat die Näheinrichtung, bestehend aus den Köpfen 6 und 9 und ausgehend von der in Fig. 2 gezeigten Ausgangslage ihre linke Endstellung (Fig. 3) erreicht, so wird der Antriebsmotor 11 für die Näheinrichtung bei hochgezogenen Nadeln kurzzeitig stillgesetzt und mittels der Verstelleinrichtung 36 (Fig. 3) die geschlossenen und gegeneinander gedrückten Klemmleistenpaare und Druckleisten 18, 27, 28, 42 etwas nach rechts gezogen und dann werden die Antriebsmotoren 11 und 17 neuerlich zugeschaltet, worauf das Joch 10 in seine aus Fig. 3 ersichtliche Ausgangsstellung zurückläuft, wobei gleichzeitig wiederum zwei Nähte gefertigt werden.

Sobald das Joch 10 seine Ausgangslage erreicht hat (Fig. 3) werden die Motoren 11 und 17 abgeschaltet. Die Nadeln 7 und 8 hochgefahren, die Klemmeinrichtungen 18, 27 und 28 geöffnet und auseinandergefahren und die Garnlage 2 selbst durch Betätigung der Schneidleiste 39 durchtrennt und dann die Klemmvorrichtung 37 geöffnet. Die von der Garnbehandlungsanlage her wirkende Einzugskraft zieht nun über die in dieser Behandlungsanlage noch laufende Garnlage 2 den Stoff 19 von der Vorratsrolle 26 ab. Dieser Stoff 19 hat bei dem hier nicht näher beschriebenen Garnbehandlungsverfahren nur die Aufgabe, als Produktionshilfsmittel zu dienen und er ist wiederholt verwendbar und verwertbar. Dazu kann ein normaler einfacher Stoff verwendet werden, der aus Kett- und Schußfäden gebildet ist, es sind aber auch andere Materialien denkbar, beispielsweise Schichtmaterialien, wie Kunststoff-Folien od.dgl.

Eine Verbindung zwischen dem Material 19, dem Stoffstreifen 41 und der Garnlage 2 zeigt Fig. 5 in Schrägsicht. Die hier vorhandenen vier Nähte sind gegeneinander versetzt. Wie Zugversuche mit derart hergestellten Verbindungen zeigen, sind diese außerordentlich belastungsfähig. Diese Verbindung, wie vorstehend beschrieben und in Fig. 5 veranschaulicht, besteht aus den erwähnten vier gegeneinander versetzten Nähten und den beiden Stoffen 19 und 41, zwischen welchen die Garnlage 2 gehalten ist. Es ist nun möglich, die Näheinrichtung mit den Köpfen 6 und 9 wiederholt bei der Herstellung einer Verbindung in Betrieb zu setzen, so daß nicht nur vier sondern beispielsweise acht Nähte gefertigt werden. Es ist auch möglich, im Nadelkopf mehr als zwei Nadeln anzuordnen, so daß bei einem Lauf der Näheinrichtung gleichzeitig mehr als zwei Nähte hergestellt werden können.

Der obere Stoffstreifen 41 übernimmt in dieser Verbindung zwei Aufgaben, einmal dient er als eigentliches Verbindungselement und ferner dient er dazu, dem Niederhalter, der jeder Nadel zugeordnet ist, ein ungehindertes Gleiten über das zu vernähende Material zu ermöglichen. Falls an die Zugfestigkeit der Verbindung keine allzugroßen Anforderungen gestellt werden, ist es durchaus denkbar, bei der Herstellung dieser Verbindung den oberen Streifen 41 beispielsweise sozusagen wegzulassen. Damit in diesem Falle ohne Schwierigkeiten genäht werden kann, ist vorgesehen, daß der mit der Nähnadel des Nadelkopfes 6 zusammenwirkende Niederhalter (siehe Fig. 6) als frei drehbar gelagerte Scheibe 45 ausgebildet ist, deren Drehachse 46 parallel zur Transportrichtung (Pfeil 3) der Garnlage 2 liegt.

Im gezeigten Ausführungsbeispiel sind Nadelkopf 6 und Schiffchenkopf 9 über ein Joch 10 mechanisch miteinander verbunden. Während des Nähvorganges wandert dieses Joch 10 seitlich aus. Dafür muß ein entsprechender Platz in der Maschinenhalle vorgesehen sein. Es ist auch möglich, Nadelkopf 6 und Schiffchenkopf 9 als selbständige und voneinander mechanisch getrennte Einheiten zu verwenden, also auf das sie verbindende Joch 10 zu verzichten. Aufgrund der heute zur Verfügung stehenden modernen elektronischen Steuer- und Regeleinrichtungen kann auch unabhängig von einer solchen mechanischen Verbindung über ein Joch 10 ein exakter synchroner Lauf dieser räumlich voneinander getrennten Bauelemente erreicht werden.

Die Fig. 7 bis 10 veranschaulichen nun ein zweites Ausführungsbeispiel der Erfindung, das einen gegenüber dem erstbeschriebenen Ausführungsbeispiel vereinfachten mechanischen Aufbau hat. Zur Bezeichnung gleicher Teile wurden bei beiden Ausführungsbeispielen gleiche Hinweisziffern verwendet. Die Vorrichtung nach Fig. 7 ist ebenfalls an der Einlaufseite einer Garnbehandlungsanlage ortsfest angeordnet, von welcher auch hier jedoch nur der sogenannte Kompensator 20 dargestellt ist. In einem geeigneten, hier nicht im Detail ausgeführten Maschinengestell 1 ist die winkelig verlaufende Transportebene E durch eine die Vorrichtung durchsetzende Garnlage 2 im Sinne der vorstehenden Darlegungen dargestellt. Die Transportrichtung, in welcher die Garnlage 2 die Anlage und Vorrichtung durchläuft, ist durch einen Pfeil 3 gekennzeichnet.

Die Garnlage 2 läuft in etwa halber Höhe des Maschinengestelles 1 auf diese zu und wird durch eine frei drehbare Umlenkwalze 5 vertikal nach unten umgelenkt. Im Bodenbereich des Maschinengestelles 1 sind weitere Umlenkwalzen 51 und 52 vorgesehen, über welche die Garnlage 2 dem Kompensator 20 zugeleitet wird. Es sei bereits an dieser Stelle vermerkt, daß die Umlenkwalze 51 im Bodenbereich des Maschinengestelles 1 nicht orstfest gelagert ist, vielmehr ist diese Umlenkwalze vertikal verstellbar. Der Pfeil in Fig. 1 oberhalb der Umlenkwalze 51 deutet diese vertikale Verschiebemöglichkeit an.

Im Bereich zwischen den übereinander liegenden Umlenkwalzen 50 und 51 im Bereich der Eingangsseite des Maschinengestelles 1 verläuft die Garnlage 2 bzw. die Transportebene E vertikal. In diesem vertikal verlaufenden Abschnitt der Transportebene E und seitlich derselben sind feststehend im Maschinengestell 1 schienenartige Führungen 4, 5 übereinander liegend vorgesehen. An diesen schienenartigen Führungen 4 und 5 ist ein Support 53 verschiebbar gelagert und zwar rechtwinkelig zur Zeichenebene, wobei zu dieser Verschiebung eine zu den schienenartigen Führungen 4 und 5 parallel liegende, ortsfeste, jedoch drehbar gelagerte Gewindespindel 16 dient, die von einem hier vereinfacht dargestellten Motor 17 in beiden Drehrichtungen antreibbar ist, so daß dieser Support 53 sowohl in die Zeichenebene hinein wie auch aus dieser Zeichenebene heraus verfahren werden kann.

Dieser Support 53 trägt eine Näheinrichtung 54 mit einem Nadelkopf 6 und einem Schiffchenkopf 9, die beide über ein relativ kurzes Joch 10 miteinander verbunden sind, wobei in diesem Joch 10, wie bei Näheinrichtungen dieser Art üblich, die Antriebsmechanik für die Nadel und das Schiffchen bzw. den Greifer untergebracht ist. Zum Antrieb dieser Mechanik dient ein am Joch 10 angeflanschter Motor 11. Beim gezeigten Ausführungsbeispiel trägt der Nadelkopf 6 zwei Nadeln 7 und 8, welche gegenüber der Transportebene E verschiedene Abstände aufweisen und welche darüberhinaus rechtwinkelig zur Zeichenebene gesehen auch gegeneinander versetzt sind.

Die Nadeln 7 und 8 führen den Oberfaden, die Schiffchen oder Greifer einen Unterfaden. Unter Nadelkopf im Sinne der gegenständlichen Erfindung wird eine Mechanik verstanden wie sie von Nähmaschinen her bekannt ist. Die Nadeln sind in ihrer Achsrichtung bewegbar und tragen nahe ihrem spitzen Ende eine Öse, durch welche der sogenannte Oberfaden geschlungen ist. Unter Schiffchenkopf im Sinne dieser Erfindung wird eine mechanische Einrichtung verstanden, in welcher Schiffchen oder Greifer gelagert sind, die einen Unterfaden führen und die mit der hin- und hergehenden Nadel zur Bildung eines Stiches in herkömmlicherweise zusammenwirken. Für den hier vorgesehenen Zweck kann auf diesem Support 53 eine handelsübliche Nähmaschine mit einem Doppelnadelsatz verwendet werden.

Seitlich der Nadeln 7 und 8 des Nadelkopfes 6 und zwar auf der der Transportebene E abgewandten Seite erstreckt sich über die gesamte Breite des Maschinengestelles 1 ein Tragholm 25 mit einer Klemmeinrichtung 56. Diese Klemmeinrichtung besitzt eine über ein oder mehrere Hubzylinder 60 heb- und senkbare Klemmleiste 58, die über ihre Länge mit mehreren nadelartigen Stiften 59 bestückt ist, die voneinander distanziert sind (in Fig. 8 rechtwinkelig zur Zeichenebene).

Zwischen der Transportebene E der Garnlage 2 und der Näheinrichtung 54 ist ein Walzenpaar aus den beiden übereinander liegenden Walzen 61 und 62 vorgesehen, wobei sich die Achsen dieser Walzen parallel zu den Führungen 4 und 5 erstrekken. Die eine Walze 61 liegt dabei oberhalb und die andere Walze 62 unterhalb der rechtwinkelig zur Arbeitsrichtung der Nähnadeln 7 und 8 stehenden, gedachten Nähebene, die hier am Ausführungsbeispiel nach Fig. 7 als horizontal liegende und rechtwinkelig zur Zeichenebene stehende Ebene zu denken ist. Die beiden Walzen 61 und 62, die übereinander liegen, sind voneinander distanziert, sie sind jedoch in der Ebene, die ihre Achsen enthält, zur Verringerung ihres gegenseitigen Abstandes gegeneinander verstellbar. Die dazu dienende Mechanik ist hier aus Gründen der Übersichtlichkeitwegen nicht dargestellt. Die Verstellung einer Walze kann beispielsweise dadurch erreicht werden, daß die Welle oder Achse der Walze an ihren äußeren Enden in Lagerböcken frei drehbar gelagert sind, und diese Lagerböcke entlang des Maschinengestelles vertikal verschiebbar gelagert sind, wobei für diese Verschiebung ein Hubzylinder verwendet werden kann, dessen eine Ende am Maschinengestell und dessen andere Ende am Lagerbock befestigt ist.

Nahe bzw. in der erwähnten Nähebene liegt ein Schieber 63 und zwar auf der der Näheinrichtung 54 abgewandten Seite der Transportebene E, der in dieser Ebene bzw. parallel dazu verschiebbar ist und zwar mittels einer Kolben-Zylinder-Einheit 64. Dieser Schieber 63, der sich ebenfalls über die gesamte Breite der Vorrichtung erstreckt, besitzt prallel zu seiner Verschieberichtung 65 verlaufende Schlitze 66, die von seinem stirnseitigen Rand 67 ausgehen, das ist der der Transportebene E benachbarte und zu ihr parallel verlaufende Rand dieses Schiebers. Bei diesem Schieber handelt es sich, wie Fig. 9 anschaulich macht, um ein langgestrecktes leistenartiges Bauglied. Die gegenseitigen Abstände a dieser Schlitze 66 entsprechen den Abständen der nadelartigen Stifte 59 an der Klemmleiste 58.

Im gezeigten Ausführungsbeispiel nach Fig. 7 ist unterhalb des Schiebers 63 die Haltevorrichtung 18 angeordnet mit einem feststehenden leistenförmigen Klemmbacken 21 und einem bewegbaren ebenfalls leistenförmigen Klemmbacken 22, der mittels der Kolben-Zylinder-Einheit 68 gegen den feststehenden Klemmbacken 21 gedrückt werden kann.

Grundsätzlich ist es denkbar und das sei an dieser Stelle erwähnt, daß diese Haltevorrichtung 18 unmittelbar am Schieber 63 angeordnet sein kann, wobei beispielsweise der Schieber 63 die feststehende Klemmleiste bildet.

Oberhalb des Schiebers 63 ist am oder im Maschinengestell 1 eine weitere Umlenkwalze 24 frei drehbar gelagert.

Vor dem Maschinengestell 1 der Vorrichtung und ebenfalls unterhalb der Transportbahn E ist ein Wagen 25 rechtwinkelig zur Zeichenebene nach Fig. 7 verfahrbar gelagert, der eine Vorratsrolle 26 trägt, auf welcher das bahn- oder schichtförmige Material 19 aufgewickelt ist.

Im Bereich der Walzen 61 und 62 des Walzenpaares ist ein weiteres Klemmleistenpaar 27 vorgesehen, an welchem ein Stoffstreifen 41 mit seinem oberen Rand festgeklemmt ist. Dieser Stoffstreifen 41 hängt frei nach unten und liegt zwischen der Transportebene E und den Walzen 61 und 62 des Walzenpaares und erstreckt sich zweckmäßigerweise über diese nach unten, wie dies hier in Fig. 7 dargestellt ist.

Auf der Seite des Maschinengestelles 1, die der Garnbehandlungsanlage zugewandt ist, ist noch eine Klemmeinrichtung 37 zwischen den beiden Umlenkwalzen 52 und 40 vorgesehen, durch deren beide Klemmbacken die Transportebene E bzw. die Garnlage 2 verläuft. Eine Kolben-Zylinder-Einheit 38 dient auch hier zur Betätigung dieser Klemmeinrichtung. Auf der Eingangsseite der Vorrichtung bzw. des Maschinengestelles 1, ist noch eine Schneidleiste 39 vorgesehen, deren Betätigungseinrichtung hier jedoch nicht dargestellt ist. Soweit zum konstruktiven Aufbau der Vorrichtung.

Im folgenden wird nun die Arbeitsweise dieser Vorrichtung beschrieben: Eine parallele Faden-oder Garnschar, hier als Garnlage 2 bezeichnet, läuft von nicht dargestellten Zettelbäumen ab und von links her (Fig. 7) in die Vorrichtung ein, über frei drehbare Umlenkwalzen 50, 51, 52 durch diese hindurch und anschließend über eine weitere Umlenkwalze 40 in die eigentliche Garnbehandlungsanlage mit dem vorgeschalteten Kompensator 20, wo sie den eigentlichen Bearbeitungsvorgängen nacheinander unterworfen wird. Auf dem aufgezeigten Weg geht die Garnlage 2 durch die vorstehend erläuterten Teile hindurch, deren Zusammenwirken nachstehend nun erläutert wird. Vorausgeschickt wird dabei, daß die Fig. 7 diese Teile in ihrer jeweiligen Stellung zeigt, die sie während des normalen Arbeitsablaufes einnehmen, d.h. die Schneidleiste 39 und die Klemmvorrichtung 37 sind geöffnet, die Klemmleiste 58 ist angehoben, ebenso die Nadeln 7 und 8 des Nadelkopfes 6 und der Antriebsmotor 7 steht still. Auf der Vorratsrolle 26 ist eine Stoffbahn aufgewickelt und ein Stück dieser Stoffbahn 19 ist abgezogen, über die Umlenkrolle 24 und am Schieber 63 vorbeigeführt und das freie Ende ist in der Haltevorrichtung 18 eingespannt. Diese Stoffbahn 19 ist etwas gespannt, da sie von der Vorratsrolle 26 gegen die Wirkung einer dort angeordneten, jedoch nicht dargestellten Abzugsbremse abgezogen ist. Ferner ist vom Klemmleistenpaar 27 ein Stoffstreifen 41 festgehalten, der frei nach unten hängt, wie schon oben beschrieben. Diese Anordnung betrifft und zeigt die Vorrichtung dann, wenn die Garnlage 2 die Behandlungsanlage ordnungsgemäß durchläuft, und auf den nicht dargestellten Zettelbäumen noch ein hinreichender Garnvorrat vorhanden ist.

Geht nun aber die Garnlage 2 zu Ende, so muß nun die notwendige Verbindung mit dem Material 19 hergestellt werden und es wird nun vorerst der weitere Lauf der Garnlage 2 durch die erfindungsgemäße Vorrichtung gestoppt, indem die Klemmvorrichtung 37 betätigt wird, die sich schließt und die nun die Garnlage 2 festhält, indem diese zwischen den beiden Backen eingeklemmt wird. Die Garnlage 2, in Fig. 7 links der Klemmeinrichtung 37 bleibt jedoch gespannt, bedingt durch den Abwicklungswiderstand von den Zettelbäumen oder eventuell durch eigene hier nicht vorgesehene Abzugsbremsen. Der Behandlungsvorgang jedoch in der Behandlungsanlage läuft ungehindert weiter, denn im Kompensator 20 ist dafür eine hinreichende Menge der zu behandelnden Garnlage bevorratet.

Nun wird die Kolben-Zylinder-Einheit 64 beaufschlagt mit der Folge, daß der Schieber 63 nach rechts fährt und dabei zieht er nicht nur einen Teil der Materialbahn 19 mit, sondern auch die Garnlage 2 und den frei nach unten hängenden Stoffstreifen 41 (Fig. 8) und schiebt diese durch die beiden voneinander distanzierten Walzen 61 und 62 hindurch, bis seine Vorderkante 67 die Klemmleiste 58 der Klemmvorrichtung 56 unterfahren hat. Dabei fährt gleichzeitig die untere Umlenkwalze 51 und eventuell auch die Umlenkwalze 52 etwas nach oben, so daß dadurch ein ausreichender "Materialvorrat" frei wird, um die aus Fig. 8 ersichtliche seitliche Verdrängung der Materialbahnen zu ermöglichen. Nun wird anschließend die Klemmleiste 58 gesenkt und dabei durchstechen die nadelartigen Stifte 59 die mehrfache Materialbahn (Fig. 8), wobei die niederfahrenden Stifte 59 von den Schlitzen 66 des Schiebers 63 aufgenommen werden. Nun fährt der Schieber 63 wieder in seine Ausgangslage zurück und die Material- und Garnlagen sind durch die Stifte 59 festgehalten und anschließend fahren die Walzen 61 und 62 gegeneinander und zusammen, so daß die Material- und Garnlagen zwischen diesen Walzen 61 und 62 und den Stiften 59 der Klemmeinrichtung 56 nahe aufeinander liegen.

Nun werden die Antriebsmotoren 11 für die Näheinrichtung und der Antriebsmotor 17 für die Verschiebung derselben eingeschaltet und die drei erwähnten Teile 2, 19 und 41 werden nun zusammengenäht, und zwar bei einem Bewegungsablauf der Näheinrichtung durch zwei Nähte, die aufgrund der gewählten Anordnung der Nadeln 7 und 8 gegeneinander versetzt liegen. Hat die Näheinrichtung 54, bestehend aus den Köpfen 6 und 9 und ausgehend von ihrer einen Ausgangslage ihre anderseitige Endstellung erreicht, so wird der Antriebsmotor 11 für die Näheinrichtung bei hochgezogenen Nadeln stillgesetzt, die Walzen 61 und 62 fahren wieder in ihre Ausgangsstellung zurück und die Klemmleiste 58 wird angehoben. Anschließend wird nun die Garnlage 2 selbst durch Betätigung der Schneidleiste 39 durchtrennt und dann die Klemmvorrichtung 37 wieder geöffnet. Die von der Garnbehandlungsanlage her wirkende Einzugskraft zieht nun über die in dieser Behandlungsanlage noch laufende Garnlage 2 den Stoff 19 von der Vorratsrolle 26 ab. Dieser Stoff 19 hat bei dem hier nicht näher beschriebenen Garnbehandlungsverfahren nur die Aufgabe, als Produktionshilfsmittel zu dienen und er ist wiederholt verwendbar und verwertbar. Dazu kann ein normaler einfacher Stoff verwendet werden, der aus Kett- und Schußfäden gebildet ist, es sind aber auch andere Materialien denkbar, beispielsweise Schichtmaterialien, wie Kunststoff-Folien od. dgl.

Eine Verbindung zwischen dem Material 19, dem Stoffstreifen 41 und der Garnlage 2 zeigt Fig. 10 in Schrägsicht. Die hier vorhandenen beiden Nähte sind gegeneinander versetzt. Wie Zugversuche mit derart hergestellten Verbindungen zeigen, sind diese außerordentlich belastungsfähig. Diese Verbindungen, wie vorstehend beschrieben und in Fig. 10 veranschaulicht, besteht aus den erwähnten gegeneinander versetzten Nähten und den beiden Stoffen 19 und 41, zwischen welchen die Garnlage 2 gehalten ist. Es ist auch möglich, im Nadelkopf mehr als zwei Nadeln anzuordnen, so daß bei einem Lauf der Näheinrichtung gleichzeitig mehr als zwei Nähte hergestellt werden können.

Der obere Stoffstreifen 41 übernimmt in dieser Verbindung zwei Aufgaben, einmal dient er als eigentliches Verbindungselement und ferner dient er dazu, dem Niederhalter, der jeder Nadel zugeordnet ist, ein ungehindertes Gleiten über das zu vernähende Material zu ermöglichen. Falls an die Zugfestigkeit der Verbindung keine allzu großen Anforderungen gestellt werden, ist es durchaus denkbar, bei der Herstellung dieser Verbindung den oberen Streifen 41 wegzulassen. Damit in diesem Falle ohne Schwierigkeiten genäht werden kann, ist vorgesehen, daß der mit der Nähnadel des Nadelkopfes 6 zusammenwirkende Niederhalter (siehe Fig. 6) als frei drehbar gelagerte Scheibe 45 ausgebildet ist, deren Drehachse 46 rechtwinkelig zur Transportrichtung (Pfeil 3) der Garnlage 2 liegt.

Die Führungen 4 und 5 sind länger als die Breite der zu behandelnden Bahnen, so daß im Bedarfsfalle die Näheinrichtung gänzlich zur Seite gefahren werden kann, wodurch das Arbeiten innerhalb des Maschinengestelles 1 erleichtert wird.

Durchläuft beim erstbesprochenen Ausführungsbeispiel die Garnlage 2 die Vorrichtung in einer Horizontalebene, so ist es möglich, die Anordnung so zu treffen, daß die Garnlage 2 diese Vorrichtung in vertikaler Richtung durchläuft. In diesem Falle wird die Vorrichtung als Ganzes oder zumindest einzelner Teile um 90° gedreht. Eine weitere Anordnung im Rahmen der Erfindung liegt darin, die Anordnung so zu treffen, daß zwischen der Transportebene E bzw, der Garnlage 2 und dem Nadelkopf 6 das bahnförmige oder schichtförmige Material 19 liegt. In diesem Fall kann der schmale Stoffstreifen 41 direkt über dem Schiffchenkopf aufgespannt werden.

Durchläuft beim zweitbesprochenen Ausführungsbeispiel die Garnlage 2 die Vorrichtung in dem hier interessierenden Arbeitsbereich in einer Vertikalebene, so ist es durchaus möglich, die Anordnung so zu treffen, daß die Garnlage 2 diese Vorrichtung in diesem Bereich in horizontaler Richtung durchläuft. In diesem Fall wird die Vorrichtung als Ganzes oder zumindest einzelne Teile derselben um 90° gedreht. Eine weitere Anordnung im Rahmen der Erfindung liegt darin, sie so zu treffen, daß bezüglich einer unmittelbar über dem horizontalen Einlaufteil der Garnlage liegenden gedachten Achse, in Fig. 7 dargestellt durch eine --..-- Linie 69, die vorstehend beschriebenen Gerätschaften noch einmal spiegelbildlich angeordnet werden. Im zweiten Ausführungsbeispiel ist gezeigt, daß die Haltevorrichtung 18 am Maschinengestell gelagert ist. Es ist aber auch denkbar und möglich, die Klemmbakken 21 und 22 dieser Haltevorrichtung einschließlich der dazugehörenden Kolben-Zylinder-Einheiten 68 am horizontal gewegbaren Schieber 63 vorzusehen, so daß sich in der Folge das festgeklemmte Ende der Materialbahn 19 zusammen mit dem Schieber bewegt.

Die gegenständliche Vorrichtung wurde entwikkelt, um Garnlagen der vorstehend beschriebenen Art mit schicht- oder bahnförmigen Materialien möglichst billig zu verbinden. Das schließt natürlich nicht aus, daß die erfindungsgemäße Vorrichtung auch dazu verwendet wird, Gewebebahnen untereinander zu verbinden, auch dafür ist die gegenständliche Einrichtung uneingeschränkt nutzbar.

## Patentansprüche

1. Vorrichtung zur Herstellung einer wärme-und zugfesten, sowie biegsamen Verbindung zwischen den Enden einer Lage (2) aus einer Vielzahl paralleler Garne (Garnlage) und einem bahnförmigen Material (19) mit einer ersten Haltevorrichtung (18) zum zeitweiligen Festklemmen des freien Endes des auf einer Vorratstrommel (26) aufgewickelten und von diesem abziehbaren bahnförmigen Materials (19), wobei die Haltevorrichtung (18) seitlich der Transportebene (E) der Garnlage (2) angeordnet ist und in Transportrichtung (3) der Garnlage (2) gesehen hinter dieser Haltevorrichtung (18) eine Klemmvorrichtung (37) für die Garnlage (2) angeordnet ist, zwischen deren gegeneinander bewegbaren Backen die Transportebene (E) der Garnlage (2) verläuft, dadurch gekennzeichnet, daß zu beiden Seiten der Transportebene (E) der Garnlage (2) und quer zur Transportrichtung (3) derselben Führungen (4, 5) vorgesehen sind, wobei an der einen Führung (4) ein mindestens eine Nähnadel (7, 8) für einen Oberfaden aufweisender Nadelkopf (6) und an der auf der anderen Seite der Transportebene (E) der Garnlage (2) befindlichen Führung (5) ein einen Schiffchen- oder Greifermechanismus für einen Unterfaden aufweisender Schiffchenkopf (9) angeordnet ist und die beiden Köpfe (6, 9) synchron antreibbar und entlang den Führungen (4, 5) synchron verschiebbar sind und die erste Haltevorrichtung (18) zum zeitweiligen Festklemmen des freien Endes des bahnförmigen Materials (19) in Transportrichtung (3) der Garnlage (2) gesehen, hinter jener gedachten Ebene liegt, die die beiden Köpfe (6, 9) mit den Nadeln und den Schiffchen enthält.

2. Vorrichtung zur Herstellung einer wärme-und zugfesten, sowie biegsamen Verbindung zwischen den Enden einer Lage (2) aus einer Vielzahl paralleler Garne (Garnlage) und einem bahnförmigen Material (19) mit einer ersten Haltevorrichtung (18) zum zeitweiligen Festklemmen des freien Endes des auf einer Vorratstrommel (26) aufgewickelten und von diesem abziehbaren bahnförmigen Materials (19), wobei die Haltevorrichtung (18) seitlich der Transportebene (E) der Garnlage (2) angeordnet ist und in Transportrichtung (3) der Garnlage (2) gesehen hinter dieser Haltevorrichtung (18) eine Klemmvorrichtung (37) für die Garnlage (2) angeordnet ist, zwischen deren gegeneinander bewegbaren Backen die Transportebene (E) der Garnlage (2) verläuft, dadurch gekennzeichnet, daß auf mindestens einer Seite der Transportebene (E) der Garnlage (2) und quer zur Transportrichtung (3) derselben Führungen (4, 5) vorgesehen sind, wobei an diesen Führungen (4, 5) mindestens eine Näheinrichtung (54) verschiebbar gelagert ist mit, einem mindestens eine Nähnadel (7,8) für einen Oberfaden, aufweisenden Nadelkopf (6) und einem einen Schiffchen- oder Greifermechanismus für einen Unterfaden aufweisenden Schiffchenkopf (9) und zwischen der Transportebene (E) der Garnlage (2) und der Näheinrichtung (54) ein Walzenpaar (61, 62) vorgesehen ist, wobei die Achsen der Walzen (61, 62) parallel zu den Führungen (4, 5) verlaufen und die eine Walze (61) oberhalb und die andere Walze (62) unterhalb der rechtwinkelig zur Arbeitsrichtung der Nähnadel (7, 8) stehenden, gedachten Nähebene liegen und voneinander distanziert sind und nahe bzw. in dieser Ebene ein Schieber (63) vorgesehen ist, der auf der der Näheinrichtung (54) abgewandten Seite der Transportebene (E) liegt und gegen diese und über diese hinaus bewegbar ist und das von der Haltevorrichtung (18) geklemmte Ende des Materials (19) an diesem Schieber (63) vorbeigeführt ist.

3. Vorrichtung nach Anspruch 1, dadurch gekennzeichnet, daß der Nadelkopf (6) und der Schiffchenkopf (9) durch ein U-förmiges Joch miteinander verbunden sind und die Tiefe des Joches (10) mindestens der Breite der zu behandelnden Garnlage (2) entspricht.

4. Vorrichtung nach Anspruch 1, dadurch gekennzeichnet, daß der Nadelkopf (6) in Transportrichtung (3) der Garnlage (2) mehrere, aufeinanderfolgende Nadeln (7, 8) und der Schiffchenkopf (9) der Anzahl der Nadeln (7,8) entsprechend mehrere Schiffchen oder Greifer aufweist und/ oder die erste Haltevorrichtung (18) in Transportrichtung (3) der Garnlage (2) hin und her verschiebbar gelagert ist.

5. Vorrichtung nach den Ansprüchen 1 und 4, dadurch gekennzeichnet, daß sich die erste Haltevorrichtung (18) zum zeitweiligen Festklemmen des freien Endes des bahnförmigen Materials (19) auf der Seite der Transportebene (E) der Garnlage (2) befindet, auf welcher der Nadelkopf (6) mit den Nadeln (7, 8) liegt.

6. Vorrichtung nach den Ansprüchen 1 und 4, dadurch gekennzeichnet, daß sich die erste Haltevorrichtung (18) zum zeitweiligen Festklemmen des freien Endes des bahnförmigen Materials (19) auf der Seite der Transportebene (E) der Garnlage (2) befindet, auf welcher der Schiffchenkopf (9) liegt.

7. Vorrichtung nach Anspruch 1, dadurch gekennzeichnet, daß zu beiden Seiten der Transportebene (E) der Garnlage (2) Haltevorrichtungen (18, 27, 28) vorgesehen sind, wobei die erste Haltevorrichtung (18) zum zeitweiligen Festklemmen des freien Endes des bahnförmigen Materials (19) in an sich bekannter Weise aus einem Klemmbackenpaar besteht und die zweite Haltevorrichtung (27, 28) zum zeitweiligen Festklemmen eines Streifens (41) des bahnförmigen Materials (19) aus zwei Klemmbackenpaaren und diese beiden Paare auf verschiedenen Seiten der gedachten Ebene liegen, die die beiden Köpfe (6, 9) mit den Nadeln und den Schiffchen enthält.

8. Vorrichtung nach Anspruch 1 oder Anspruch 7, dadurch gekennzeichnet, daß die Haltevorrichtungen (18, 27, 28) in einem Rahmen oder Schlitten (34) gelagert sind, der in der Transportrichtung (3) der Garnlage (2) hin und her verschiebbar ist.

9. Vorrichtung nach Anspruch 7, dadurch gekennzeichnet, daß zumindest die die zwei Klemmbackenpaare (27, 28) aufweisende zweite Haltevorrichtung in einem gegen die Transportebene (E) der Garnlage (2) senk- und hebbaren Rahmen (44) gelagert ist.

10. Vorrichtung nach Anspruch 1, dadurch gekennzeichnet, daß die mit den Nähnadeln (7, 8) des Nadelkopfes (6) zusammenwirkenden Niederhalter als frei drehbar gelagerte Scheiben ausgebildet sind, deren Drehachse parallel zur Transportrichtung (3) der Garnlage (2) liegt.

11. Vorrichtung nach Anspruch 1 dadurch gekennzeichnet, daß die Nähnadeln (7, 8) des Nadelkopfes (6) sowohl in der Transportrichtung (3) der Garnlage (2) wie auch quer dazu gegeneinander versetzt angeordnet sind.

12. Vorrichtung nach Anspruch 3, dadurch gekennzeichnet, daß der Teil des U-förmigen, die Köpfe (6, 9) verbindenden Joches (10), der diesen Köpfen abgewandt ist, geführt und/oder abgestützt ist.

13. Vorrichtung nach Anspruch 1, dadurch gekennzeichnet, daß die Transportebene (E) der Garnlage (2) zumindest im Bereich der Köpfe (6,9) horizontal verläuft.

14. Vorrichtung nach Anspruch 2, dadurch gekennzeichnet, daß die Walzen (61, 62) des Walzenpaares in der ihre Achse verbindenden, gedachten Ebene zur Verringerung ihres gegenseitigen Abstandes gegeneinander verschiebbar sind.

15. Vorrichtung nach Anspruch 2, dadurch gekennzeichnet, daß parallel zu den Führungen (4, 5) und seitlich der Nähnadel (7, 8) der Näheinrichtung (54) und zwar auf der der Transportebene (E) abgewandten Seite derselben eine Klemmeinrichtung (56) angeordnet ist, die sich mindestens über die Breite der zu behandelnden Garnlage (2) erstreckt.

16. Vorrichtung nach Anspruch 2 und 15, dadurch gekennzeichnet, daß die Klemmeinrichtung (56) mindestens eine mit nadelartigen, voneinander distanzierten Stiften (59) bestückte, im wesentlichen parallel zur Transportebene (E) verschwenkbare Klemmleiste (58) aufweist und der Schieber (63) an seinem der Transportebene (E) zugewandten Rand (67) von diesem ausgehende schlitzartige Aussparungen (66) aufweist, deren gegenseitiger Abstand (a) dem gegenseitigen Abstand der Stifte (59) der Klemmleiste (58) entspricht.

17. Vorrichtung nach Anspruch 2, dadurch gekennzeichnet, daß der Schieber (63) die Haltevorrichtung (18) trägt, so daß das Ende des Materials (19) an diesem Schieber (63) selbst befestigt ist.

18. Vorrichtung nach Anspruch 2, dadurch gekennzeichnet, daß die Führungen (4, 5) die Transportebene (E) bzw. die Breite der zu behandelnden Garnlage (2) mindestens auf einer Seite um die Breite der Näheinrichtung (54) überragen.

19. Vorrichtung nach Anspruch 2, dadurch gekennzeichnet, daß in Transportrichtung (3) der Garnlage (2) gesehen vor dem Walzenpaar (61, 62) eine sich über die Breite der Garnlage (2) erstrekkende Trenneinrichtung (39) vorgesehen ist.

20. Vorrichtung nach Anspruch 2, dadurch gekennzeichnet, daß in Transportrichtung (3) der Garnlage (2) gesehen hinter dem Walzenpaar (61, 62) mindestens eine Umlenkrolle oder Umlenkwalze (51) für die Garnlage (2) vorgesehen ist und diese Umlenkrolle oder Umlenkwalze (51) gegen das Walzenpaar (61, 62) hin verschiebbar gelagert ist.

21. Vorrichtung nach einem der vorstehenden Ansprüche 2 oder 14 bis 20, dadurch gekennzeichnet, daß die die Achsen der Walzen (61, 62) des Walzenpaares verbindende, gedachte Ebene und dieTransportebene (E) der Garnlage (2) im Bereich des Walzenpaares und der Näheinrichtung (54) vertikal verlaufen.

22. Vorrichtung nach Anspruch 2, dadurch gekennzeichnet, daß die Näheinrichtung (54) mindestens zwei Nadeln (7, 8) aufweist, und diese Nadeln (7, 8) gegenüber der die Achsen der Walzen (61, 62) des Walzenpaares verbindenden Ebene unterschiedliche Abstände aufweisen und ferner quer zur Transporteinrichtung (3) der Garnlage (2) gegeneinander versetzt sind.

23. Vorrichtung nach einem der Ansprüche 2 oder 14 bis 21, dadurch gekennzeichnet, daß oberhalb der übereinander angeordneten Walzen (61, 62) des Walzenpaares ein weiteres Klemmleistenpaar (27) vorgesehen ist, an welchem ein zwischen der Transportebene (E) und dem Walzenpaar (61, 62) frei hängender Stoffstreifen (41) mit seinem oberen Rand gehalten ist.

## Revendications

1. Dispositif pour produire une liaison souple et résistant à la chaleur et à la traction entre les fils extrémités d'une couche (2) constituée de plusieurs parallèles (couches defils) et un matériau en forme de bande (19), avec un premier dispositif de fixation (18) pourfixertemporairement l'extrémité libre du matériau en forme de bande (19) enroulé sur un tambour d'alimentation (26) et pouvant être déroulé de celuici, tandis que le dispositif de fixation (18) est disposé sur le côté du plan de transport (E) de la couche de fils (2) et qu'un dispositif de fixation (37) pour la couche de fils (2) est disposé derrière ce dispositif de fixation (18) vu dans la direction de transport (3) de la couche de fils (2) et que le plan de transport (E) de la couche de fils (2) se trouve entre leurs mâchoires pouvant se déplacer l'une vers l'autre, caractérisé en ce que les deux côtés du plan de transport (E) de la couche de fils (2) et transversalement par rapport à la direction de transport (3) de celui-ci sont prévus des guides (4, 5) tandis qu'un guide (4) comporte au moins une aiguille à coudre (7, 8) pour une tête de couture (6) présentant un fil supérieur et que, sur le guide (5) se trouvant de l'autre côté du plan de transport (E) de la couche de fils (2) se trouve un mécanisme à navette ou à grappins pour une tête de navette (9) présentant un fil inférieur et que les deux têtes (6, 9) peuvent être commandées en synchronisme et être déplacées en synchronisme le long des guides (4, 5) tandis que le premier dispositif de fixation (18) pour la fixation temporaire de l'extrémité libre du matériau en forme de bande (19) se trouve derrière le plan imaginaire contenant les deux têtes (6,9) avec les aiguilles et les navettes vu dans la direction de transport (3) de la couche de fils (2).

2. Dispositif pour produire une liaison souple et résistant à la chaleur et à la traction entre les extrémités d'une couche (2) constituée de plusieurs fils parallèles (couche de fils) et un matériau en forme de bande (19), avec un premier dispositif de fixation (18) pour fixer temporairement l'extrémité libre du matériau en forme de bande (19) enroulé sur un tambour d'alimentation (26) et pouvant être déroulé de celui-ci tandis que le dispositif de fixation (18) est disposé sur le côté du plan de transport (E) de la couche de fils (2) et qu'un dispositif de fixation (37) pour la couche de fils (2) est disposé derrière ce dispositif de fixation (18) vu dans la direction de transport (3) de la couche de fils (2) et que le plan de transport (E) de la couche de fils (2) se trouve entre leurs mâchoires pouvant se déplacer l'une vers l'autre, caractérisé en ce que, au moins d'un côté du plan de transport (E) de la couche de fils (2) ettransver- salement à la direction de transport (3), sont prévus des guides (4, 5) tandis qu'au moins un dispositif de couture (54) est monté de manière mobile sur ces guides (4, 5) avec au moins une aiguille de couture (7, 8) pour une tête d'aiguille (6) présentant un fil supérieur et une tête de navette (9) présentant un mécanisme à grappin ou à navette pour un fil inférieur et que, entre le plan de transport (E) de la couche de fils (2) et le dispositif de couture (54) est prévue une paire de cylindres (61, 62) tandis que les axes des cylindres (61, 62) sont disposés parallèlement aux guides (4, 5) et que l'un des cylindres (61) est disposé au-dessus du plan imaginaire perpendiculaire à la direction de travail de l'aiguille de couture (7, 8) tandis que l'autre cylindre (62) est disposé en dessous de ce même plan imaginaire et sont espacées l'une de l'autre et que, à proximité de ce plan ou dans celui-ci, il est prévu un tiroir (63) qui se trouve sur le côté du plan de transport (E) opposé à la direction de transport (54) et qui peut se déplacer vers et par-dessus celui-ci, et que l'extrémité du matériau (19) fixée par le dispositif de fixation (18) est amenée devant ce tiroir (63).

3. Dispositif selon la revendication 1, caractérisé en ce que la tête d'aiguille (6) et la tête de navette (9) sont assemblées l'une à l'autre par une culasse en forme de "U" et que la profondeur de la culasse (10) correspond au moins à la largeur de la couche de fils (2) à traiter.

4. Dispositif selon la revendication 1, caractérisé en ce que la tête d'aiguille (6) présente plusieurs aiguilles successives (7, 8) dans la direction de transport (3) de la couche de fils (2) et que la tête de navette (9) présente plusieurs navettes ou grappins correspondant au nombre des aiguilles (7, 8) et/ou que le premier dispositif de fixation (18) est monté avec possibilité de déplacement en avant et en arrière dans la direction de transport (3) de la couche de fils (2).

5. Dispositif selon les revendications 1 et 4, caractérisé en ce que le premier dispositif de fixation (18) pour la fixation temporaire de l'extrémité libre du matériau en forme de bande (19) se trouve du côté du plan de transport (E) de la couche de fils (2) sur lequel se trouve la tête d'aiguille (6) avec les aiguilles (7, 8).

6. Dispositif selon les revendications 1 et 4, caractérisé en ce que le premier dispositif de fixation (18) pour la fixation temporaire de l'extrémité libre du matériau en forme de bande (18) se trouve du côté du plan de transport (E) de la couche de fils (2) où se trouve la tête de navette (9).

7. Dispositif selon la revendication 1, caractérisé en ce que, des deux côtés du plan de transport de la couche de fils (2) sont prévus des dispositifs de fixation (18, 27, 28), tandis que le premier dispositif de fixation (18) destiné à fixer temporairement l'extrémité libre du matériau en forme de bande (19) est constitué d'une manière connue en soi par une paire de mâchoires de serrage et que le deuxième dispositif de fixation (27, 28), destiné à fixer temporairement une bande (41) du matériau en forme de bande (19), est constitué de deux paires de mâchoires de serrage et que ces deux paires se trouvent sur des côtés différents du plan imaginaire qui contient les deux têtes (6, 9) avec les aiguilles et les navettes.

8. Dispositif selon la revendication 1 ou 7, caractérisé en ce que les dispositifs de fixation (18, 27, 28) sont supportés dans un châssis ou un coulisseau (34) qui peut se déplacer d'un mouvement de va-et-vient dans la direction de transport (3) de la couche de fils (2).

9. Dispositif selon la revendication 7, caractérisé en ce qu'au moins le deuxième dispositif de fixation présentant deux paires de mâchoires de serrage (27, 28) est supporté dans un châssis (44) pouvant être levé et abaissé vers le plan de transport (E) de la couche de fils (2).

10. Dispositif selon la revendication 1, caractérisé en ce que les serre-flancs fonctionnant avec les aiguilles de couture (7, 8) de la tête d'aiguille (6) se présentent sous forme de disques montés de manière à pouvoir pivoter librement et dont l'axe de rotation est parallèle à la direction de transport (3) de la couche de fils (2).

11. Dispositif selon la revendication 1, caractérisé en ce que les aiguilles de couture (7, 8) de la tête d'aiguille (6) sont disposées dans la direction de transport (3) de la couche de fils (2) tout en étant déplacées transversalement les unes par rapport aux autres.

12. Dispositif selon la revendication 3, caractérisé en ce que la partie opposée aux têtes (6,9) de la culasse (10) en forme de "U" qui réunit ces deux têtes est guidée et/ou supportée.

13. Dispositif selon la revendication 1, caractérisé en ce que le plan de transport (E) de la couche de fils (2) est disposé horizontalement au moins dans la zone des têtes (6, 9).

14. Dispositif selon la revendication 2, caractérisé en ce que les cylindres (61, 62) de la paire de cylindres peuvent se déplacer dans le plan imaginaire joignant leurs axes, afin de diminuer leurs distances mutuelles.

15. Dispositif selon la revendication 2, caractérisé en ce qu'un dispositif de fixation (56) est disposé parallèlement aux guides (4, 5) et latéralement par rapport à l'aiguille à coudre (7, 8) du dispositif de couture (54) et du côté de celui-ci opposé au plan de transport (E), ce dispositif s'étendant au moins sur la largeur de la couche de fils (2) à traiter.

16. Dispositif selon les revendications 2 et 15, caractérisé en ce que le dispositif de fixation (56) présente au moins une barre de fixation (58) pivotant essentiellement parallèlement au plan de transport (E) et pourvue de broches (59) en forme d'aiguilles et écartées les unes des autres et que le tiroir (63) présente, sur son bord tourné (67) vers le plan de transport (E), des ouvertures en forme de fentes partant de celui-ci et dont la distance mutuelle (a) correspond à la distance mutuelle des broches (59) de la barre de fixation (58).

17. Dispositif selon la revendication 2, caractérisé en ce que le tiroir (63) supporte le dispositif de fixation (18) de façon à ce que l'extrémité du matériau (19) soit fixée d'elle-même à ce tiroir (63).

18. Dispositif selon la revendication 2, caractérisé en ce que les guides (4, 5) dépassent le plan de transport (E) ou la largeur de la couche de fils à traiter (2) au moins sur un côté, à raison de la largeur du dispositif de couture (54).

19. Dispositif selon la revendication 2, caractérisé en ce qu'un dispositif de séparation (39) s'étendant sur la largeur de la couche de fils (2) est prévu avant la paire de cylindres (61, 62) lorsqu'on regarde dans la direction de transport (3) de la couche de fils (2).

20. Dispositif selon la revendication 2, caractérisé en ce qu'au moins un rouleau de renvoi ou un cylindre de renvoi (51) pour la couche de fils (2) est prévu derrière la paire de cylindres (61, 62) lorsqu'on regarde dans la direction de transport (3) de la couche de fils (2) et que ce rouleau de renvoi ou ce cylindre de renvoi (51) est monté de façon à pouvoir se déplacer vers la paire de cylindres (61, 62).

21. Dispositif selon l'une des revendications précédentes 2 ou 14 à 20, caractérisé en ce que le plan imaginaire réunissant les axes des cylindres (61, 62) de la paire de cylindres et le plan de transport (E) de la couche de fils (2) sont disposés verticalement dans la zone de la paire de cylindres et du dispositif de couture (54).

22. Dispositif selon la revendication 2, caractérisé en ce que le dispositif de couture (54) présente au moins deux aiguilles (7, 8) et que ces aiguilles (7, 8) présentent des distances différentes par rapport au plan réunissant les axes des cylindres (61, 62) de la paire de cylindres etqu'elles sont en outre déplacées les unes par rapport aux autres, transversalement à la direction de transport (3) de la couche de fils (2).

23. Dispositif selon l'une des revendications 2 ou 4 à 21, caractérisé en ce que, au-dessus des cylindres (61, 62) superposés l'un à l'autre, est prévue une paire de barres de fixation supplémentaire (27) à laquelle est fixée, par son bord supérieur, un racleur à poussière (41) suspendu librement entre le plan de transport (E) et la paire de cylindres (61, 62).

## Claims

1. Apparatus for producing a heat-resistant, tension-resistant and flexible connection between the ends of a layer (2) consisting of a plurality of parallel yarns (yarn layer) and a web-like material (19) with a first holding device (18) for temporarily clamping the free end of the web-like material (19) which is wound on a supply drum (26) and can be drawn off from the latter, the holding device (18) being arranged laterally with respect to the transportation plane (E) of the yarn layer (2) and a clamping device (37) for the yarn layer (2) being arranged behind this holding device (18), viewed in the direction of transportation (3) of the yarn layer (2), between the jaws of which clamping device, movable towards each other, the transportation plane (E) of the yarn layer (2) runs, characterized in that, on both sides of the transportation plane (E) of the yarn layer (2) and transversely relative to the direction of transportation (3) of the same, guides (4, 5) are provided, a needle head (6) with at least one sewing needle (7, 8) for an upper yarn being arranged on one guide (4) and a shuttle head (9) with a shuttle or gripper mechanism for a lower yarn being arranged on the guide (5) located on the other side of the transportation plane (E) of the yarn layer (2) and both heads (6, 9) being drivable in synchronism and being displaceable in synchronism along the guides (4, 5) and the first holding device (18) for temporarily clamping the free end of the web-like material (19), viewed in the direction of transportation (3) of the yarn layer (2), lying behind that imaginary plane which contains both heads (6, 9) with the needles and the shuttles.

2. Apparatus for producing a heat-resistant, tension-resistant and flexible connection between the ends of layer (2) consisting of a plurality of parallel yarns (yarn layer) and a web-like material (19) with a first holding device (18) for temporarily clamping the free end of the web-like material (19) which is wound on a supply drum (26) and can be drawn off from the latter, the holding device (18) being arranged laterally with respect to the transportation plane (E) of the yarn layer (2) and a clamping device (37) for the yarn layer (2) being arranged behind this holding device (18), viewed in the direction of transportation (3) of the yarn layer (2), between the jaws of which clamping device, movable towards each other, the transportation plane (E) of the yarn layer (2) runs, characterized in that, on at least one side of the transportation plane (E) of the yarn layer (2) and transversely relative to the direction of transportation (3) of the same, guides (4, 5) are provided, at least one sewing device (54) being displaceably mounted on these guides (4, 5) with a needle head (6) having at least one sewing needle (7, 8) for an upper yarn and a shuttle head (9) with a shuttle or gripper mechanism for a lower yarn and a pair of rollers (61, 62) being provided between the transportation plane (E) of the yarn layer (2) and the sewing device (54), the axes of the rollers (61, 62) running parallel to the guides (4, 5) and one roller (61) lying above and the other roller (62) below the imaginary sewing plane situated at right angles to the working direction of the sewing needle (7, 8) and at a distance from one another and a pusher (63) being arranged nearby i.e. in this plane, which pusher lies on the side of the transportation plane (E) facing away from the sewing device (54) and is movable towards the said plane and beyond it, and the end of the material (19) clamped by the holding device (18) being guided past this pusher (63).

3. Apparatus according to Claim 1, characterized in that the needle head (6) and the shuttle head (9) are joined together by a U-shaped yoke and the depth of the yoke (10) corresponds at least to the width of the yarn layer (2) to be processed.

4. Apparatus according to Claim 1, characterized in that the needle head (6) in the direction of transportation (3) of the yarn layer (2) has several successive needles (7, 8) and the shuttle head (9), corresponding to the number of needles (7, 8), has several shuttles or grippers and/or the first holding device (18) is mounted so as to be displaceable to and fro in the direction of transportation (3) of the yarn layer (2).

5. Apparatus according to Claims 1 and 4, characterized in that the first holding device (18) for temporarily clamping the free end of the web-like material (19) is located on the side of the transportation plane (E) of the yarn layer (2) on which the needle head (6) with the needles (7, 8) lies.

6. Apparatus according to Claims 1 and 4, characterized in that the first holding device (18) for temporarily clamping the free end of the web-like material (19) is located on the side of the transportation plane (E) of the yarn layer (2) on which the shuttle head (9) lies.

7. Apparatus according to Claim 1, characterized in that holding devices (18, 27, 28) are provided on both sides of the transportation plane (E) of the yarn layer (2), the first holding device (18) for temporarily clamping the free end of the web-like material (19) consisting in a known manner of a pair of clamping jaws and the second holding device (27, 28) for temporarily clamping a strip (41) of the web-like material (19) consisting of two pairs of clamping jaws and these two pairs lying on different sides of the imaginary plane which contains both heads (6, 9) with the needles and the shuttles.

8. Apparatus according to Claim 1 or Claim 7, characterized in that the holding devices (18, 27, 28) are mounted in a frame or slide (34) which is displaceable to and fro in the direction of transportation (3) of the yarn layer (2).

9. Apparatus according to Claim 7, characterized in that the second holding device with the two pairs of clamping jaws (27, 28) is mounted in a frame (44) which can be raised and lowered towards the transportation plane (E) of the yarn layer (2).

10. Apparatus according to Claim 1, characterized in that the pressers cooperating with the sewing needles (7, 8) of the needle head (6) are constructed as freely rotatably mounted discs whose axis of rotation lies parallel to the direction of transportation (3) of the yarn layer (2).

11. Apparatus according to Claim 1, characterized in that the sewing needles (7, 8) of the needle head (6) are arranged mutually offset both in the direction of transportation (3) of the yarn layer (2) and also transversely thereto.

12. Apparatus according to Claim 3, characterized in that the part of the U-shaped yoke (10) joining the heads (6, 9), which faces away from these heads, is guided and/or supported.

13. Apparatus according to Claim 1, characterized in that the transportation plane (E) of the yarn layer (2) runs horizontally at least in the region of the heads (6, 9).

14. Apparatus according to Claim 2, characterized in that the rollers (61, 62) of the roller pair are displaceable towards each other in the imaginary plane joining their axes so as to reduce the distance between them.

15. Apparatus according to Claim 2, characterized in that, parallel to the guides (4, 5) and laterally with respect to the sewing needle (7,8) of the sewing device (54), i.e. on the side of the same facing away from the transportation plane (E), there is arranged a clamping device (56) which extends at least over the width of the yarn layer (2) to be processed.

16. Apparatus according to Claims 2 and 15, characterized in that the clamping device (56) has at least one clamping bar (58) pivotable substantially parallel to the transportation plane (E) and equipped with needle-like pins (59) located at a distance from one another and the pusher (63) has on its edge (67) facing the transportation plane (E) slit-like recesses (66) which extend from this edge and the distance (a) between which corresponds to the distance between the pins (59) of the clamping bar (58).

17. Apparatus according to Claim 2, characterized in that the pusher (63) carries the holding device (18) so that the end of the material (19) is secured on this pusher (63) itself.

18. Apparatus according to Claim 2, characterized in that the guides (4, 5) project above the transportation plane (E) or the width of the yarn layer (2) to be processed, at least on one side, by the width of the sewing device (54).

19. Apparatus according to Claim 2, characterized in that a separating device (39) extending over the width of the yarn layer (2) is provided in front of the pair of rollers (61, 62), viewed in the direction of transportation (3) of the yarn layer (2).

20. Apparatus according to Claim 2, characterized in that at least one deviation cylinder or deviation roller (51) for the yarn layer (2) is provided behind the pair of rollers (61, 62), viewed in the direction of transportation (3) of the yarn layer (2), and this deviation cylinder or deviation roller (51) is mounted so as to be displaceable towards the pair of rollers (61, 62).

21. Apparatus according to one of the preceding Claims 2 or 14 to 20, characterized in that the imaginary plane joining the axes of the rollers (61, 62) of the roller pair and the transportation plane (E) of the yarn layer (2) run vertically in the region of the roller pair and the sewing device (54).

22. Apparatus according to Claim 2, characterized in that the sewing device (54) has at least two needles (7, 8), and these needles have varying distances with respect to the plane joining the axes of the rollers (61, 62) of the roller pair and furthermore are mutually offset transversely relative to the direction of transportation (3) of the yarn layer (2).

23. Apparatus according to one of Claims 2 or 14 to 21, characterized in that, above the rollers (61, 62) of the roller pair arranged above one another, there is provided an additional pair of clamping bars (27) on which a strip of material (41) freely hanging between the transportation plane (E) and the pair of rollers (61, 62) is held by its upper edge.
